# EUROPÄISCHE PATENTSCHRIFT

(11) **EP 0 155 273 B1**
(45) Veröffentlichungstag und Bekanntmachung des Hinweises auf die Patenterteilung: **07.01.1988**
(21) Anmeldenummer: 84902912.9
(22) Anmeldetag: 25.07.1984
(51) Int. Cl.: F02D 41/26, F02P 15/00

(54) **EINRICHTUNG ZUR KRAFTSTOFFZUMMESSUNG BEI EINER BRENNKRAFTMASCHINE**
FUEL METERING DEVICE FOR AN INTERNAL COMBUSTION ENGINE
DISPOSITIF DE DOSAGE DU CARBURANT POUR UN MOTEUR A COMBUSTION INTERNE

(30) Priorität: 08.09.1983 DE 3332399
(43) Veröffentlichungstag der Anmeldung: 25.09.1985
(73) Patentinhaber: ROBERT BOSCH GMBH, 70442 Stuttgart (DE)
(72) Erfinder: ARNOLD, Herbert, D-7141 Eberdingen (DE); JUNDT, Werner, D-7140 Ludwigsburg (DE); MALICKI, Siegfried, D-7121 Ingersheim (DE); WERNER, Peter, D-7135 Wiernsheim 3 (DE)
(86) Internationale Anmeldenummer: DE8400159
(87) Internationale Veröffentlichungsnummer: WO8501083

(56) Entgegenhaltungen:
- EP-A- 0 065 221
- WO-A-80/00597
- GB-A- 2 074 758
- Patents Abstracts of Japan, Band 7, Nr. 265 (M-258) (1410) 25. November 1983

## Beschreibung

Die Erfindung geht aus von einer Einrichtung zur Kraftstoffzumessung bei einer fremdgezündeten, mit einer Einspritzanlage ausgerüsteten Brennkraftmaschine nach der Gattung des Hauptanspruchs. Derartige Einrichtungen beinhalten als wesentliche Komponente ein Steuergerät, dessen Funktionen entweder hardwaremässig fest verdrahtet oder beispielsweise durch den Einsatz eines Mikrocomputers frei programmierbar sind. Derartige Steuergeräte wurden schon ausführlich in der betreffenden Fachliteratur beschrieben und gehören seit langem zum Stand der Technik. In der Praxis haben sich diese Steuergeräte bezüglich des Fahrverhaltens und der Abgasemission der Brennkaftmaschine gut bewährt.

Allerdings besteht aufgrung des relativ komplizierten Aufbaus dieser Steuergeräte die Möglichkeit des Ausfalls einzelner Komponenten. Ein Fehler in einer an sich nebensächlichen Komponente kann unter Umständen die Funktion des gesamten Steuergerätes und damit auch die Brennkraftmaschine lahmlegen. Zur Umgehung dieses Nachteils wurden schon zahlreiche Vorschläge unterbreitet, so z.B. in der Patentanmeldung WO 80/00597. In dieser Patentanmeldung wird vorgeschlagen, dem Steuergerät wenigstens eine gebergesteuerte Hilfsvorrichtung zuzuordnen, deren Ausgangssignale alternativ zu den Ausgangssignalen des Steuergerätes über eine Umschaltvorrichtung den Steuerendstufen, beispielsweise den Steuerendstufen einer elektrischen Einspritzanlage zuführbar sind. Dabei werden die Hilfsvorrichtungen von den Ausgangssignalen des gleichen Gebers angesteuert, der auch an das Steuergerät angeschlossen ist.

Weiterhin ist aus JP-A-58-144 664 eine Einrichtung bekannt, bei welcher bei Defekt des MikroComputers erstens auf eine von einem Referenzsignal und vom Drehzahlsignal abhängige «Fest-Zündung» und zweitens auf eine Festeinspritzung umgeschaltet wird. Die Hilfssignale für die Einspritzung werden von einer gesonderten Steuereinrichtung geliefert, die von an der Hochspannungsseite der Zündspule gewonnenen Impulsen getriggert wird. Die genannten Hilfsvorrichtungen sind aufwendig, da komplette Hilfssteuervorrichtungen nötig sind.

### Vorteile der Erfindung

Die erfindungsgemässe Einrichtung mit den Merkmalen des Hauptanspruchs hat demgegenüber den Vorteil, dass eine Realisierung eines Notfahrbetriebes bei Ausfall des Steuergerätes ohne den Einsatz derartiger relativ aufwendiger Hilfsvorrichtungen möglich ist. Anstelle der Ausgangssignale derartiger Hilfsvorrichtungen werden die Signale der Zündanlage zur Ansteuerung der Kraftstoffeinspritzventile benutzt. Damit lässt sich ein extrem kostengünstiges Notlaufkonzept realisieren, das den Fahrer eines in dieser Art ausgerüsteten Kraftfahrzeuges in die Lage versetzt, auch bei einem Ausfall des Steuergerätes in einer Art Notfahrbetrieb die nächste Werkstatt zu erreichen.

Ein weiterer Vorteil besteht in der Tatsache, dass die Zündsignale von einem Geber abgeleitet werden, der nicht zur Ansteuerung des Steuergerätes dient. Somit erweist sich dieses System auch dann als wirksam, wenn ein Geber für die Haupteingangsgrössen des Steuergerätes ausfällt.

Durch die in den Unteransprüchen aufgeführten Massnahmen sind weitere vorteilhafte Ausbildungen und Verbesserungen der im Hauptanspruch vorgeschlagenen Einrichtung möglich. Insbesondere die einfache Kopplung über eine Diode und einen einfachen Umschalter, erweist sich als besonders einfach und kostengünstig. Dieses Merkmal ist besonders hoch in solchen Fällen zu bewerten, in denen schon existierende Steuergeräte mit einer derartigen Einrichtung nachzurüsten sind.

Weitere Vorteile der Erfindung ergeben sich aus den in den Unteransprüchen aufgeführten Massnahmen in Verbindung mit der nachfolgenden Beschreibung und der Zeichnung.

### Zeichnung

Zwei Ausführungsbeispiele der Erfindung sind in Figur 1 und 2 dargestellt. Figur 3 zeigt eine mögliche Ausgestaltung der beiden Ausführungsbeispiele der Figur 1 und Figur 2.

### Beschreibung der Ausführungsbeispiele

In Figur 1 ist mit 10 eine Zündspule bezeichnet, die eine Primärwicklung 11, eine Sekundärwicklung sowie einen Eisenkern 13 beinhaltet. Die Primärwicklung 11 ist zwischen die Batteriespannung U_{B} und den Kollektor eines Transistors 14, dessen Emitter auf Massenpotential liegt, geschaltet. Die Basis dieses Transistors 14 wird von einem Zündimpulsgeber 15 angesteuert, der beispielsweise als mechanischer Unterbrecher, Induktionsgeber, Hall-Geber, Wiegand-Geber oder auch als optischer Geber ausgebildet sein kann. Die Sekundärspule 12 der Zündspule 10 ist eingangsseitig an den Verbindungspunkt 16 zwischen Primärspule und Kollektor des Transistors 14 angeschlossen. Ausgangsseitig führen die Hochspannungszündsignale zu einer nicht weiter dargestellten Zündanlage.

Ein mit der Ziffer 17 bezeichnetes Steuergerät, dem Daten über verschiedene Betriebsparameter, wie der Druck p, die Drehzahl n, die Temperatur ₁9, Lastinformationen L oder die angesaugte Luft- bzw. eingespritzte Kraftstoffmenge Q zugeführt werden, liefert über eine Leitung 18, einen Schalter 19, der sich in Stellung A befindet, Einspritzimpulse an ein schematisch dargestelltes Einspritzventil 20. Es versteht sich, dass die erfindungsgemässe Einrichtung auch bei Anlagen mit mehreren Einspritzventilen im gleichen Sinne einsetzbar ist. Das Einspritzventil 20 ist ausgangsseitig an die Batteriespannung U_{B} angeschlossen. Für die Schalterstellung des Schalters 19 in Position B liegt eine Verbindung zwischen dem Verbindungspunkt 16 über eine Diode 28 mit dem Einspritzventil 20 vor.

Eine mit 21 bezeichnete Kraftstoffpumpe bezieht ihre Versorgungsspannung U_{B} über einen Schalter 22 und ist mit ihrem anderen Anschluss auf Massepotential gelegt. Der Schalter 22 ist über eine Steuerleitung 23 mit dem Steuergerät 17 verbunden. Der Verbindungspunkt zwischen Kraftstoffpumpe 21 und Schalter 22 kann über eine weitere, durch einen Schalter 24 unterbrochene Leitung ebenfalls auf das Potential der Versorgungsspannung U_{B} gelegt werden. Die Schalter 19 und 24 werden über ein Relais 25 angesteuert, das durch Anlegen der Batteriespannung U_{B} über eine Leitung vom Steuergerät aktiviert wird. Im aktivierten Zustand des Relais 25 befinden sich die Schalter 19 und 24 in der mit A bezeichneten Stellung. Die Ausgangsleitungen des Steuergerätes 17 können über einen Zentralstecker 26 vom Steuergerät getrennt werden.

Im Normalfall eines störungsfreien Betriebes des Steuergerätes 17 ist das Relais 25 durch Anlegen der Batteriespannung U_{B} über den Zentralstecker 26 aktiviert. Die Einspritzimpulse des Steuergerätes gelangen über die Leitung 18 und den Schalter 19 (in Stellung A) zu den Einspritzventilen. Über die Steuerleitung 23 ist der Schalter 22 geschlossen und die Kraftstoffpumpe 21 liefert über nicht dargestellte Kraftstoffleitungen den Kraftstoff zu den Einspritzventilen 20.

Die Zündung arbeitet unabhängig von der Funktion des Steuergerätes und liefert die entsprechenden Zündimpulse an die Zündkerzen der Brennkraftmaschine, die in diesem Bild nicht dargestellt sind.

Im Falle des Auftretens eines ernsthaften Störfalles des Steuergerätes 17, in dem ein Funktionieren der Brennkraftmaschine nicht gewährleistet ist, lässt sich die Notfahrfunktion dadurch einschalten, dass der Zentralstecker 26 vom Steuergerät abgezogen wird. Bei dieser Massnahme handelt es sich um eine ganz spezielle Ausführungsform; es wäre ebenso denkbar, dass die Ausgangsleitungen des Steuergerätes über einen im Kraftfahrzeug angebrachten Schalter unterbrechbar sind.

Auf jeden Fall wird dann Schalter 22 geöffnet, so dass die Kraftstoffpumpe 21 von der Versorgungsspannung agbekoppelt ist. Andererseits schaltet das Relais 25 in seine Ruhestellung, d.h. die beiden Schalter 19 und 24 gelangen in die eingezeichnete Position B. Dies hat zur Folge, dass das Einspritzventil 20 über Schalter 19 (in Position B) sowie die Diode 28 am Verbindungspunkt 16 liegt. Die Spannungsversorgung der Kraftstoffpumpe 21 wird über den zweiten Schalter 24 (in Position B) wieder hergestellt.

Ist der Transistor 14 leitend, d.h., dass sich die Zündanlage in der Phase «induktive Zündenergiespeicherung» befindet, so liegt der Verbindungspunkt 16 annähernd auf Massepotential und das Einspritzventil 20 wird über die leitende Diode 28 aktiviert. Wird der Transistor 14 dagegen von dem Zündimpulsegeber 15 zwecks Erzeugung eines Zündfunkens gesperrt, so treten am Verbindungspunkt 16 hohe positive Spannungen auf, so dass die Diode 28 sperrt und damit das Einspritzventil 20 schliesst. Auf diese Weise werden das Einspritzventil 20 und die Zündkerzen wechselweise angesteuert.

Für Ausführungsbeispiele, bei denen der Schalter 22 nicht vom Steuergerät 17 angesteuert, sondern von anderen unabhängigen Komponenten betätigt wird, kann der Schalter 24 entfallen.

Im Ausführungsbeispiel der Figur 2 sind gleiche Komponenten gleich beziffert. Im weiteren werden nur die Abweichungen vom Ausführungsbeispiel der Figur 1 näher erläutert. Die Einspritzimpulse t; bzw. die Lastsignale tp werden, wie gehabt, über den Schalter 19 (in Stellung A) dem Einspritzventil 20 zugeführt. Darüber hinaus liegen diese Signale auch an einem Drehzahlrelais 29 an, mit dem der Schalter 19 betätigt wird. Weiterhin können diesem Drehzahlrelais Startsignal-Informationen von einem Startsignal-Geber 30 zugeführt werden. Der Schalter 22 zur Unterbrechung der Versorgungsspannung wird in diesem Ausführungsbeispiel nicht von dem Steuergerät 17 sondern von einem Drehzahlrelais 31 betätigt, das eingangsseitig an den Verbindungspunkt 16 angeschlossen ist.

Diese an sich bekannten Drehzahlrelais 29 und 31 funktionieren in der Weise, dass sie bei Unterschreiten eines bestimmten Wertes der an ihren Eingang anliegenden Impulsfolgefrequenz schalten, d.h. ihre Ausgangsgrösse ändern bzw. den zugeordneten Schalter betätigen. Im einzelnen wird das Relais von einer elektronischen Zeitstufe angesteuert, die entweder als retriggerbare monostabile Kippstufe oder als retriggerbarerTimer ausgeführt ist. Beim Anlegen der Batteriespannung wird die Zeitstufe gesetzt, das Relais zieht für eine bestimmte Zeitdauer an und fällt dann wieder ab, wenn keine Impulse ankommen. Die Zeitdauer wird so gewählt, dass sie grösser ist als der zeitliche Impulsabstand bei der niedersten Drehzahl. Ausserdem wird im Störfall das Relais ebenfalls sofort aktiviert.

Bei laufendem Motor wird das Drehzahlrelais von den Zündimpulsen immer erneut getriggert, so dass die Standzeit nicht abläuft und das Relais dauernd angezogen bleibt. Im vorliegenden Ausführungsbeispiel liegt die Schaltschwelle für die Pulsfolgefrequenz in der Gegend um 1 Hz, sie kann jedoch durchaus auch andere, fahrzeugspezifisch angepasste Werte annehmen. Das Drehzahlrelais 31 schaltet aus Sicherheitsgründen die Kraftstoffversorgung der Kraftstoffpumpe 21 bei Zündimpulsfolgen, die den eingestellten Schwellwert unterschreiten, ab.

Ein eventueller Störfall des Steuergerätes 17 wird im vorliegenden Ausführungsbeispiel durch das Drehzahlrelais 29 erkannt. Beim Ausbleiben von Einspritzimpulsen bzw. beim Unterschreiten einer einstellbaren Anzahl von Einspritzimpulsen pro Zeiteinheit schaltet das Drehzahlrelais 29 den Schalter 19 in Position B, so dass auch hier in der gleichen Weise wie im Ausführungsbeispiel der Figur 1 das Einspritzventil 20 über die Diode 28 von den Impulsen der Zündanlage am Verbindungspunkt 16 angesteuert wird. Für den Startfall ist ein Startsignalgeber 30 vorgesehen, der ein Ansprechen des Drehzahlrelais 29 während der Startphase verhindert.

Im Ausführungsbeispiel der Figur 2 geschieht also der Umschaltvorgang auf «Notfahrbetrieb» automatisch, d.h. er wird vom Drehzahlrelais 29 erkannt.

Das Ausführungsbeispiel der Figur 3 dient zu einer aktiven Entkopplung zwischen der Primärspule 11 der Zündspule 10 und dem Einspritzventil 20. Auch in diesem Ausführungsbeispiel werden identische Komponenten mit gleichen Nummern bezeichnet. Die für die Erklärung der Funktionsweise dieses Ausführungsbeispiels nicht wichtigen Komponenten wurden nicht dargestellt, aber es versteht sich, dass diese Anordnung in jedem der vorherigen Ausführungsbeispiele eingesetzt werden kann. Befindet sich Schalter 19 in Stellung B, d.h., es liegt Notfahrbetrieb vor, so ist im vorliegenden Fall das Einspritzventil 20 nicht mehr direkt mit der Diode 28 verbunden. Die Signale der Zündanlage laufen vom Verbindungspunkt 16 über die Diode 28, einen Widerstand 32, die Basis-Kollektor-Strecke eines Transistors 33, die Basis-Kollektor-Strecke eines weiteren Transistors 34 und den Schalter 19 (Stellung B) zum Einspritzventil 20. Der Kollektor des Transistors 33 ist über einen Widerstand 35 mit der Versorgungsspannung U_{B} verbunden, während die Emitter der Transistoren 33 und 34 an Massepotential angeschlossen sind. Diese an sich bekannte Schaltungsanordnung hat den Vorteil, dass die Primärspule 11 der nicht dargestellten Zündimpulse 10 kaum belastet wird und somit eine ausreichende Entkopplung zwischen dem Einspritzventil 20 und der Zündanlage erreicht wird.

Eine alternative Massnahme könnte darin bestehen, dass im Falle des «Notlaufbetriebes» eventuell nur noch die Hälfte der normal betriebenen Einspritzventile angesteuert würde und somit für eine ausreichend zur Verfügung stehende Zündenergie gesorgt wäre.

Besonders vorteilhaft erweist sich, im Falle des «Notfahrbetriebes» die Luftzufuhrzur Brennkraftmaschine über etwaige im Ansaugrohr angebrachte Zusatzluftschieber oder Bypässe zu erhöhen. Hierdurch wird eine Anfettung des Luft-Kraftstoff-Gemisches durch die im «Notfahrbetrieb» autretenden Mehrfachspritzer wieder kompensiert, so dass ein gut zündbares Gemisch der Brennkraftmaschine zur Verfügung steht.

## Patentansprüche

1. Einrichtung zur Kraftstoffmessung bei einer fremdgezündeten, mit einer Einspritzanlage ausgerüsteten Brennkraftmaschine mit einem Steuergerät, das zumindest in Abhängigkeit von der Drehzahl der Brennkraftmaschine Einspritzimpulse zum Ansteuern von Einspritzventilen erzeugt, bei welchem im Störfall des Steuergerätes (17) auf eine Ansteuerung der Einspritzventile (20) mittels von der Zündanlage der Brennkraftmaschine abgeleiteten Einspritzimpulsen umgeschaltet wird, dadurch gekennzeichnet, dass die Stromflussphase der Einspritzventile in ihrer Dauer unmittelbar vom Schaltverhalten eines in Reihe zur Niederspannungswicklung der Zündspule liegenden Transistors bestimmt wird.

2. Einrichtung nach Anspruch 1, dadurch gekennzeichnet, dass die Zündanlage der Brennkraftmaschine als stromgeregelte Transitorzündanlage ausgebildet ist.

3. Einrichtung nach Anspruch 1 oder 2, dadurch gekennzeichnet, dass die Einspritzimpulse von einer Zündspule (10) über ein als Diode (28) ausgebildetes Ventilelement an die Einspritzventile (20) geführt werden.

4. Einrichtung nach Anspruch 3, dadurch gekennzeichnet, dass zwischen Ventilelement (Diode 28) und Einspritzventile (20) eine als Impedanzwandler ausgebildete Transistorkombination (33, 34) geschaltet ist.

5. Einrichtung nach wenigstens einem der vorherigen Ansprüche, dadurch gekennzeichnet, dass das Steuergerät über einen Zentralstecker mit den anzusteuernden elektrischen Geräten verbunden ist und dass die Umschaltung durch ein Abziehen des Zentralsteckers (26) erfolgt.

6. Einrichtung nach wenigstens einem der Ansprüche 1 bis 4, dadurch gekennzeichnet, dass die Umschaltung mittels eines auf die Einspritzimpulsfolge empfindlichen Drehzahlrelais (29) beim Unterschreiten eines vorgebbaren Minimalwertes erfolgt.

7. Einrichtung nach Anspruch 6, dadurch gekennzeichnet, dass im Startfall das Drehzahlrelais (29) ausser Betrieb gesetzt wird.

## Claims

1. Device for fuel metering in a spark-ignition internal combustion engine equipped with an injection system, having a control unit which generates injection pulses for triggering injection valves at least as a function of the rotational speed of the internal combustion engine, in which - in the case of a fault in the control device (17) - the system can be switched over to triggering of the injection valves (20) by means of injection pulses derived from the ignition system of the internal combustion engine, characterized in that the duration of the current flow phase of the injection valves is directly determined by the switching behaviour of a transistor connected in series with the low tension winding of the ignition coil.

2. Device according to Claim 1, characterized in that the ignition system of the internal combustion engine is designed as a current-controlled transistor ignition system.

3. Device according to Claim 1 or 2, characterized in that the injection pulse is fed from an ignition coil (10) to the injection valve (20) via a valve element designed as a diode (28).

4. Device according to Claim 3, characterized in that a transistor combination (33, 34) designed as an impedance converter is connected between valve element (diode 28) and injection valve (20).

5. Device according to at least one of the preceding claims, characterized in that the control unit is connected by means of a central plug to the electrical devices to be controlled and that the system is switched over by extracting the central plug (26).

6. Device according to at least one of the Claims 1 to 4, characterized in that the system is switched over by means of a rotational speed relay (29), sensitive to the injection pulse sequence, when the sequence becomes less than a specified minimum value.

7. Device according to Claim 6, characterized in that the rotational speed relay (29) is put out of operation during starting.

## Revendications

1. Installation de dosage de carburant pour un moteur à combustion interne à installation d'injection sans auto-allumage, comportant un dispositif de commande qui fournit des impulsions d'injection au moins en fonction de la vitesse de rotation du moteur à combustion interne, pour commander les injecteurs, et pour lequel en cas d'incident au niveau du dispositif de commande (17), on bascule sur une commande des injecteurs (20) à l'aide d'impulsions d'injection dérivées de l'installation d'allumage du moteur à combustion interne, installation caractérisée en ce que la durée de la phase de passage de courant dans les injections est déterminée directement par la commutation d'un transistor monté en série sur l'enroulement basse-tension de la bobine d'allumage.

2. Installation selon la revendication 1, caractérisée en ce que l'installation d'allumage du moteur à combustion interne est une installation d'allumage à transistor régulée en intensité.

3. Installation selon la revendication 1 ou 2, caractérisée en ce que les impulsions d'injection sont appliquées aux injecteurs (20) à partir d'une bobine d'allumage (10) par l'intermédiaire d'un élément de combustion en forme de diode (28).

4. Installation selon la revendication 3, caractérisée par une combinaison de transistors (33, 34) en forme de convertisseurs d'impédance, entre l'élément de commutation (diode 28) et les injecteurs (20).

5. Installation selon au moins l'une quelconque des revendications précédentes, caractérisée en ce que le dispositif de commande est relié aux appareils électriques à commander par l'intermédiaire d'une fiche centrale et en ce que la commutation est assurée par l'extraction de la fiche centrale (26).

6. Installation selon au moins l'une des revendications 1 à 4, caractérisée en ce que la commutation est assurée par l'intermédiaire d'un relais à vitesse de rotation (29) sensible à la suite des impulsions d'injection lors du dépassement par le bas d'une valeur minimale prédéterminée.

7. Installation selon la revendication 6, caractérisée en ce que pour le démarrage, le relais de vitesse de rotation (29) est mis hors service.
